# FASCICULE DE BREVET EUROPEEN

(11) **EP 2 052 986 B1**
(45) Date de publication et mention de la délivrance du brevet: **06.01.2010**
(21) Numéro de dépôt: 08105595.6
(22) Date de dépôt: 17.10.2008
(51) Int. Cl.: B65D 21/02, B65D 21/04

(54) **Bac gerbable**
Stapelbarer Behälter
Stackable tray

(30) Priorité: 23.10.2007 FR 0758506
(43) Date de publication de la demande: 29.04.2009
(73) Titulaire: Linpac Allibert Europe, 92000 Nanterre (FR)
(72) Inventeur: Duran Soler, Ricard, 08224 Terrassa Barcelona (ES); Loftus, Steve, Walsall West Midlands WS34JN (GB)
(74) Mandataire: Schmit, Christian Norbert Marie

(56) Documents cités:
- EP-A- 0 371 565
- GB-A- 1 086 256
- US-A- 3 416 704

## Description

La présente invention se rapporte à un bac gerbable et emboîtable. Un tel bac est généralement utilisé pour contenir des poissons ou toutes autres sortes d'aliments, voire tout objet non comestible. De tels bacs ont une structure permettant l'empilement selon deux modes d'empilement différents. Un premier mode d'empilement permet d'empiler les bacs tout en laissant libre un espace interne des bacs empilés. Ce premier mode permet d'y stocker des aliments correspond au gerbage des bacs. Un deuxième mode d'empilement permet d'empiler les bacs vides, de telle sorte que chaque fond de bac occupe une partie de l'espace interne du bac sur lequel il est empilé. Ce deuxième mode correspond à l'emboîtage des bacs.

Dans l'état de la technique, on connaît l'enseignement du document US-A-3 416 704 qui divulgue des récipients empilables ou encastrables, du document GB-A-1 086 256 qui divulgue des récipients empilables ou encastrables et une méthode pour empiler de tels récipients, et du document EP-A-0 371 565 qui divulgue des plateaux empilables. Plusieurs autres solutions sont connues de l'homme du métier afin de fournir de tels bacs aptes à être respectivement gerbés ou emboîtés. La solution la plus classique consiste en un bac ayant un fond sensiblement rectangulaire. Quatre parois s'étendent sensiblement perpendiculairement au fond à partir des bords dudit fond. Ces parois sont deux à deux adjacentes. Par ailleurs ces parois sont deux à deux en vis-à-vis. Certaines parois peuvent comporter des orifices d'évacuation situés dans la partie inférieure. Ces orifices permettent à de l'eau contenue dans les bacs d'être évacuée, par exemple lors de nettoyage à l'aide de jets d'eau desdits bacs.

Deux parois opposées comportent des piliers. De tels piliers font saillie sur la face extérieure inférieure des parois sur lesquels ils se développent. Par ailleurs, une ceinture supérieure ceinture des sommets des parois comportant les piliers. Une telle ceinture comporte sur sa face intérieure des renfoncements ou des protubérances. Les piliers situés sur une première paroi d'un bac sont écartés différemment, suivant une direction de cette paroi, par rapport aux piliers situés sur une deuxième paroi en vis-à-vis de cette première paroi. De même les renfoncements situés sur la première paroi du bac sont décalés différemment par rapport aux renfoncements situés sur deuxième paroi.

Lorsque deux bacs sont superposés, si les bacs sont superposés suivant une orientation identique, une face inférieure des piliers d'un deuxième bac est en vis-à-vis d'une face supérieure de la ceinture d'un premier bac. Les piliers du premier bac prennent alors appui sur ladite surface supérieure de la ceinture du deuxième bac de telle sorte les deux bacs sont gerbés. Dans une telle position de gerbage, l'espace interne des bacs reste libre pour contenir des aliments.

Cependant, si les bacs sont superposés suivant une orientation inversée, les piliers du premier bac sont en regard des renfoncements de la ceinture du deuxième bac. Les renfoncements et les piliers ont une forme complémentaire de telle sorte que lorsque le deuxième bac est superposé avec le premier bac, les piliers du deuxième bac sont introduits dans les renfoncements du premier bac. Les bacs sont alors emboîtés. Dans une telle position d'emboîtement, l'espace interne du deuxième bac est occupé par le premier bac. La position d'emboîtement est généralement utilisée afin de stocker les bacs de telle sorte que ceux-ci prennent le moins d'espace possible.

Une telle solution peut présenter quelques inconvénients. En effet, si l'empilement des bacs est aisé par l'emboîtement des bacs entre eux, car cet emboîtement limite bien le mouvement des bacs par l'insertion des piliers des bacs supérieurs dans les renfoncements des bacs inférieurs, par contre la stabilité des bacs lorsqu'ils sont gerbés est limitée.

De plus, lors d'un égouttage de bacs empilés ou gerbés, les orifices d'évacuation de l'eau peuvent ne pas permettre de s'assurer que l'eau sera bien évacuée de la pile de bacs sans que l'eau contenue dans les bacs supérieurs ne soient évacuée dans les bacs inférieurs.

Selon l'invention, une solution envisageable pour résoudre ce problème consiste à créer des ergots sur les surfaces supérieures de la ceinture. De tels ergots coopèrent par complémentarité avec des parties creuses présentes sur une face inférieure des piliers. En effet, lorsque les faces inférieures des piliers d'un deuxième bac prennent appui sur la face supérieure de la ceinture du premier bac, les ergots de la ceinture du premier bac sont introduits dans les parties creuses des piliers du deuxième bac. La complémentarité des ergots et des parties creuses dans lesquels sont introduits lesdits ergots bloque en déplacement relatif le premier bac par rapport au deuxième bac. La stabilité de l'ensemble des bacs gerbé est alors bien meilleure.

Cependant, une telle solution rend le gerbage des bacs plus délicats. En effet, de tels ergots imposent généralement de devoir gerber les bacs de manière verticale. Typiquement, un utilisateur de tels bacs à ergots doit veiller à placer un nouveau bac de telle sorte que les parties creuses soient bien en vis-à-vis des ergots du bac précédent pour gerber ces bacs. En effet, tant que les ergots ne sont pas introduits dans les trous, la stabilité de l'empilement n'est pas assurée. Ceci impose une manoeuvre délicate que bien souvent les utilisateurs de tels bacs ne prennent pas le temps de faire.

Cette solution ne semble donc pas complètement convenir au gerbage rapide et efficace de bacs gerbables et emboîtables.

Pour résoudre ce problème, l'invention prévoit un bac gerbable et emboîtable par retournement comportant un fond sensiblement rectangulaire et quatre parois s'étendant perpendiculairement au fond depuis les bords dudit fond. Les parois sont deux à deux adjacentes. De plus les parois sont deux à deux en vis-à-vis. Des piliers faisant saillie sont situés sur les faces extérieures de deux parois opposées. Une ceinture supérieure extérieure ceinture le sommet des parois comportant les piliers. Cette ceinture comporte des renfoncements coopérant avec les piliers d'un autre bac de telle sorte que dans une position de gerbage, les piliers d'un bac supérieur sont appuyés sur une surface supérieure de la ceinture du bac inférieur et qu'en position d'empilage, les piliers du bac supérieur sont logés dans les renfoncements de la ceinture du bac inférieur.

Selon l'invention, la ceinture du bac comporte une nervure de guidage. Une telle nervure est située sur la surface supérieure de la ceinture. Plus particulièrement une telle nervure est située sur la surface supérieure de la ceinture au niveau de la jonction entre la face supérieure de la ceinture et d'une face latérale extérieure de la ceinture, ou de la face latérale extérieure de la paroi ceinturée par la ceinture. Cette nervure s'étend le long de la surface supérieure de la ceinture suivant une direction parallèle au plan de la paroi ceinturée par la ceinture. Une première nervure est située sur chaque surface de la ceinture sur laquelle prennent appui les piliers des bacs supérieurs. Lorsqu'un premier bac est appuyé ou gerbé sur un deuxième bac suivant une orientation identique, les piliers du premier bac sont en appui à la fois sur la surface supérieure de la ceinture du deuxième bac et contre la nervure.

Par ailleurs, le bac selon l'invention comporte en plus de la nervure des ergots, typiquement deux ergots pour chaque nervure. Ces ergots sont situés sur la surface supérieure de la ceinture. Sur la surface supérieure de la ceinture ceinturant une première paroi, ces ergots sont situés aux extrémités de la nervure située sur la surface supérieure de ladite première paroi. Sur la surface supérieure de la ceinture ceinturant une deuxième paroi, opposée à la première paroi, les ergots sont situés vers le centre de la nervure située sur la surface supérieure de la ceinture ceinturant ladite deuxième paroi.

Les ergots comportent d'une part une rampe et d'autre part une chute droite. Les ergots situés sur une même surface supérieure d'une ceinture contenant une nervure sont orientés tête bêche, c'est-à-dire qu'une rampe d'un premier ergot est située en regard d'une rampe d'un deuxième ergot.

Lorsqu'un utilisateur de bacs selon l'invention veut gerber un premier et un deuxième bac ensemble, il oriente le deuxième bac de la même manière que le premier. Puis le deuxième bac est appuyé sur le premier bac. Typiquement, les piliers du deuxième bac prennent appui sur la surface supérieure de la ceinture du premier bac. L'utilisateur fait alors glisser le deuxième bac sur la surface supérieure de la ceinture. Les nervures de guidage guident alors le deuxième bac sur le premier bac. Les nervures de guidage limitent alors le glissement du deuxième bac à un glissement le long desdites nervures, forçant les piliers du deuxième bac à rester en appui sur la surface supérieure de la ceinture du premier bac. Lorsque les piliers arrivent au contact de la rampe, ces piliers glissent et montent sur la rampe. Les piliers comportent sur leur face inférieure des parties creuses de forme complémentaire de celle des ergots. Lorsque les parties creuses des piliers ont glissé jusqu'au milieu des ergots, jusqu'à la jonction entre la rampe et le chute droite, les ergots s'introduisent dans les parties creuses et les bacs sont alors automatiquement correctement gerbés.

L'invention a donc pour objet un bac gerbable et emboîtable par retournement comportant un fond sensiblement rectangulaire, quatre parois deux à deux adjacentes et deux à deux en vis-à-vis s'étendant depuis le fond, des piliers faisant saillies sur une face extérieure de deux parois opposées, une ceinture supérieure extérieure ceinturant des sommets des parois **caractérisé en ce qu**'une face supérieure de la ceinture comporte deux nervures de guidage allongée selon deux paroi en vis-à-vis, et en ce que la ceinture comporte, d'un coté vers chaque extrémité des nervures, deux ergots tête bêche présentant d'un coté, vers la nervure, une rampe et de l'autre coté une chute droite, et de l'autre coté vers le centre de la nervure deux ergots tête bêche présentant d'un coté, l'un vers l'autre, une rampe et de l'autre coté une chute droite.

Un mode préférentiel de réalisation de l'invention prévoit que deux parois en vis-à-vis comportent chacune deux piliers placés selon des premières et deuxièmes positions, les premières positions sur une paroi étant différentes des deuxièmes positions sur une autre paroi, la ceinture extérieure supérieure étant susceptible de recevoir sur une face supérieure des piliers d'un autre bac en appui dans une position relative identique de deux bacs superposés appelée position de gerbage, la ceinture extérieure supérieure comportant des renfoncements situés sur la face inférieure et intérieure de deux parois opposées comportant les piliers, lesdits renfoncements étant susceptible de recevoir en logement les piliers d'un autre bac en position relative inversée de deux bacs superposés appelée position d'emboîtement, les nervures et les ergots étant placés sur la ceinture en regard du sommet des parois qui reçoivent les piliers.

Un mode préférentiel de réalisation de l'invention prévoit que les piliers comportent une partie creuse coopérant avec le pilier.

Un mode préférentiel de réalisation de l'invention prévoit que les piliers comportent un chanfrein afin de guider l'ergot dans une partie creuse des piliers lors d'un glissement desdits piliers sur les ergots.

Un mode préférentiel de réalisation de l'invention prévoit qu'une paroi comporte un orifice d'évacuation de liquide, la ceinture à l'aplomb de cet orifice comportant un réceptacle de goutte d'eau, ledit orifice d'évacuation ayant une largeur suivant une direction parallèle au plan de la paroi sur laquelle elle est réalisée comprise dans la largeur dudit réceptacle, ce réceptacle étant soutenu par une entretoise perpendiculaire à la paroi situé au dessus dudit orifice d'évacuation.

L'invention sera mieux comprise à la lecture de la description qui suit et à l'examen des figures qui l'accompagnent. Celles-ci ne sont présentées qu'à titre indicatif et nullement limitatif de l'invention. Les figures montrent :
- Figure 1 : Une vue en perspective schématique du dessus d'un bac selon l'invention.
- Figure 2 : Une vue en perspective schématique du dessous d'un bac selon l'invention.
- Figure 3 : Une vue de profil d'un bac selon l'invention.
   La figure 1 représente une vue en perspective schématique du dessus d'un bac selon l'invention:
- Figure 4 : une variante de réalisation des parties creuses.

Un bac 1 selon l'invention est gerbable et emboîtable par retournement. Un tel bac comporte un fond 2. Le fond 2 est sensiblement de forme rectangulaire. Ce fond 2 sert de base à quatre parois telles que 3. Les parois 3 sont deux à deux adjacentes. De plus les parois 3 sont deux à deux en vis-à-vis. Ces parois 3 s'étendant depuis le fond 2. Plus particulièrement, chaque paroi 3 s'étend depuis un bord 4 du fond 2. Les parois 3 et le fond 2 définissent un espace interne 5 du bac. Ledit espace interne 5 constitue un espace de stockage, par exemple pour des poissons.

Afin de permettre à des bacs selon l'invention de s'emboîter ou de se gerber, le bac 1 comporte des piliers 6. De tels piliers font saillies sur une face extérieure inférieure 7 de deux parois 3 opposées. Typiquement, les faces extérieures 7 des deux parois en vis-à-vis comportent au moins un pilier 6. De préférence deux piliers 6 sont présents par face extérieure. Les piliers 6 peuvent avoir une forme parallélépipédique. En variante, ils sont formés de colonnettes juxtaposées. Les piliers ont une largeur mesurée selon la longueur de la paroi 7. La largeur des piliers présents sur une paroi est différente de la largeur des piliers présents sur la paroi qui est opposée à cette paroi.

Une ceinture 8 supérieure, extérieure, ceinture des sommets des parois. Dans un mode de réalisation de l'invention, une telle ceinture 8 peut être un rebord 9 s'étendant uniquement en décalage du prolongement des parois 3 comportant des piliers 6. Dans un autre mode de réalisation, la ceinture 8 constitue un rebord 9 sur toutes les parois 3 du bac 1.

Les piliers 6 situés sur une première paroi 10 sont situés dans une première position. Une telle position peut être définie par un écartement 12 entre un premier pilier 13 et un deuxième pilier 14 et par un écartement 15 entre un pilier 6 de la première paroi 10, le premier pilier 13 par exemple, et une jonction entre la première paroi 10 et une deuxième paroi 16, ladite deuxième paroi 16 étant adjacente à la première paroi 10. Les piliers 6 situés sur une troisième paroi 17 opposée à la première paroi 10 sont situés dans une deuxième position différente de la première position. Une telle deuxième position peut être définie par un écartement 19 entre un troisième pilier 20 et un quatrième pilier 21 et par un écartement 22 entre un pilier 6 de la troisième paroi 17, le troisième pilier 20 par exemple, et une jonction entre la troisième paroi 17 et la deuxième paroi 16.

La ceinture 8 comporte des renfoncements intérieurs 23. Plus particulièrement, une partie 24 de la ceinture 8 située sur la première paroi 10 comporte un premier renfoncement 25 et un deuxième renfoncement 26, et une partie 27 de la ceinture 8 située sur la troisième paroi 17 comporte un troisième renfoncement 28 et un quatrième renfoncement 29. Les renfoncements 23 sont de forme complémentaire des piliers 6, c'est-à-dire que les piliers 6 forment une saillie occupant un volume sensiblement égal à un volume interne des renfoncements 23. De plus, les renfoncements 23 ont des positions inversées par rapport aux piliers 6. Typiquement, un écart 31 entre le premier renfoncement 25 et le deuxième renfoncement 26 est le même que l'écart 19 entre le troisième pilier 20 et le quatrième pilier 21. Et un écart 32 entre le troisième renfoncement 28 et le quatrième renfoncement 29 est le même que l'écart 12 entre le premier pilier 13 et le deuxième pilier 14. De plus, un écart 33 entre le premier renfoncement 25 et une quatrième paroi 34 est égal à l'écart 22 entre le troisième pilier 20 et la deuxième paroi 16 et un écart 35 entre le troisième renfoncement 28 et la quatrième paroi 34 est égal à l'écart 15 entre le premier pilier 13 et la deuxième paroi 16, ladite quatrième paroi 34 étant opposé à la deuxième paroi 16.

Ces positions relatives des piliers 6 et des renfoncements 23 sont tels que lorsque deux bac se superposent suivant une même orientation, c'est-à-dire que la première paroi 10 du bac supérieur est située au dessus de la première paroi 10 du bac inférieur, les piliers 6 du bac supérieur sont en vis-à-vis d'une surface supérieure 36 de la ceinture 8 du bac inférieur et que lorsque deux bacs se superposent suivant une orientation inversée, c'est-à-dire que la première paroi 10 du bac supérieur est au dessus de la troisième paroi 17 du bac inférieur, les piliers 6 du bac supérieur sont en vis-à-vis des renfoncements 23 du bac inférieur. Typiquement, en superposition inversée, appelée position d'emboîtement, les piliers 6 du bac supérieurs sont insérés dans les renfoncements 23 du bac inférieur. L'espace interne 5 du bac inférieur est alors occupé par le bac supérieur. En superposition non inversée, appelée position de gerbage, le bac supérieur est en appui sur la surface supérieure 36 de la ceinture du bac inférieure, laissant ainsi libre l'espace interne 5 du bac inférieur. Pour faciliter cette mise en place, les bacs sont de préférence bicolores.

Le bac 1 selon l'invention comporte, sur une face supérieure 36 de la ceinture 8, une nervure de guidage 37. Une telle nervure de guidage 37 est présente sur toute surface supérieure 36 servant d'appui aux piliers 6 d'un bac supérieur. Ainsi, préférentiellement, le bac 1 comporte deux nervures de guidage 37 sur deux parois 3 en vis-à-vis. Les nervures de guidage 37 sont allongées selon une direction de développement desdites deux parois 3 en vis-à-vis. Lorsqu'un bac supérieur est appuyé sur une surface supérieure 36 d'un bac inférieur, les piliers 6 du bac supérieur sont situés sur ladite surface supérieure 36 entre les nervures de guidage 37. Ces nervures de guidage 37 peuvent par exemple se développer sur une hauteur de quelques millimètres, par exemple 3 mm. Les piliers 6 en appui ne peuvent alors pas se déplacer suivant une direction autre que la direction de développement des nervures de guidage, typiquement, les nervures 37 forment un rail entre lequel les piliers 6 du bac supérieur vont se déplacer.

De plus, le bac 1 selon l'invention comporte, sur la surface supérieure 36 de sa ceinture 8, un ergot 38. Un tel ergot 38 présente, d'un côté, une rampe 39 et, de l'autre côté, une chute droite 40. La rampe 39 relie la surface supérieure 36 et la chute droite 40. La chute droite 40 relie la rampe 39 et la surface supérieure 36.

Dans un mode préférentiel de réalisation de l'invention, de tels ergots 38 sont situés sur la surface supérieure 36 de la ceinture 8 d'une première paroi 10 vers chaque extrémité 41 de la nervure. Les ergots 38 de part et d'autre de la nervure 37 sont tête bêche, c'est-à-dire qu'une première rampe 42 d'un premier ergot 43 est en vis-à-vis d'une deuxième rampe 44 d'un deuxième ergot 45. De plus, de tels ergots 38 sont situés sur la surface supérieure 36 de la ceinture de la troisième paroi 17 vers le centre de la nervure de guidage 37. Ces ergots sont eux aussi tête bêche. Les nervures 37 et les ergots 38 sont placés sur la ceinture en regard du sommet des parois qui reçoivent les piliers.

Le fond du bac 1 comporte sur une face inférieure, dans le fondement des piliers 6, des parties creuses 46. De telles parties creuses 46 coopèrent avec les ergots 38. Typiquement, lorsqu'un utilisateur veut gerber deux bacs ensemble, il pose le bac supérieur sur le bac inférieur. Les piliers 6 du bac supérieur prennent alors appui sur la surface supérieure 36 de la ceinture 8 du bac inférieur. L'utilisateur fait alors glisser le bac supérieur sur le bac inférieur, ledit bac supérieur étant guidé durant son déplacement par les nervures de guidage 37. Lorsque le bac supérieur arrive au contact des ergots 38 du bac inférieur, le bac supérieur est positionné incliné par rapport au bac inférieur. L'utilisateur fait alors glisser le bac supérieur en appui sur la rampe des ergots 38 jusqu'à ce que les ergots soient introduits dans les parties creuses correspondantes. Une fois introduits dans les trous, les ergots bloquent en déplacement relatif les bacs et lesdits bacs son alors gerbés.

La figure 2 représente une vue en perspective schématique du dessous d'un bac selon l'invention. Dans un mode de réalisation préférentiel de l'invention, les piliers 6 comportent une partie creuse 47. Une telle partie creuse 47 représente les parties creuses 46. Typiquement, les ergots 38 coopérant avec la partie creuse 47 des piliers pour gerber les bacs. Dans un tel mode de réalisation, les ergots 38 sont situés sur la surface supérieure 36 de la ceinture 8 dans le prolongement des piliers 6. Par ailleurs, les piliers 6 peuvent comporter un chanfrein 48. Un tel chanfrein 48 est situé sur les piliers 6 en vis-à-vis, c'est-à-dire que le premier pilier comporte un chanfrein 48 en vis-à-vis du chanfrein présent sur le deuxième piler et le troisième pilier comporte un chanfrein en vis-à-vis du chanfrein présent sur le quatrième pilier. Un tel chanfrein permet d'éviter à un utilisateur d'avoir à incliner le bac 1 pour l'insérer dans les ergots 38, lorsqu'un pilier glisse sur la rampe d'un ergot, l'autre ergot 38 présent sur la même paroi s'introduisant progressivement dans le chanfrein de l'autre pilier. Par ailleurs, un tel chanfrein peut servir de guide, l'ergot étant introduit par ledit chanfrein guidant le déplacement du bac.

La figure 3 représente une vue de profil d'un bac selon l'invention.

Dans un mode de réalisation préférentiel de l'invention, une paroi 3 comporte un orifice d'évacuation de liquide 49. Un tel orifice d'évacuation 49 est situé proche du fond du bac 1. La ceinture 8 comporte alors à l'aplomb de cet orifice 49 un réceptacle de goutte d'eau 50. L'orifice d'évacuation 49 a une largeur 51, suivant une direction parallèle au plan de la paroi 3 sur laquelle elle est réalisée, comprise dans une largeur 52 dudit réceptacle 50. Typiquement, toute goutte d'eau tombant de l'orifice d'évacuation 49 d'un bac supérieur tombe sur le réceptacle 50 du bac inférieur. Le réceptacle 50 forme une inclinaison telle que toute goutte tombant sur ledit réceptacle ne peut s'introduire dans le bac mais est rejetée vers l'extérieur du bac.

Ce réceptacle 50 est soutenu par une entretoise 53. L'entretoise 53 est une paroi verticale perpendiculaire à la paroi 3 sur laquelle ladite entretoise est montée. Par ailleurs, l'entretoise 53 est située en dessous du milieu du réceptacle 50 et au dessus dudit orifice d'évacuation 49. Ainsi, toute goutte glissant le long de l'entretoise 53 est évacuée par le réceptacle 50 du bac situé en dessous avec l'eau évacuée par l'orifice d'évacuation 49 de ce bac situé en dessous.

La figure 3 montre également un décrochement 54 d'une paroi latérale 16 et ou 34. Ce décrochement 54 permet, en position gerbée avec les ergots d'autoriser un remplissage par gravité. En pratique, un tel remplissage permet de remplir jusqu'au débordement, en quantifiant de manière à peu près constante les contenus maximum des bacs. Elle montre également que le fond 2 est cambré pour faciliter l'évacuation de l'eau.

La figure 4 montre une variante dans laquelle les parties creuses 46 on une ouverture latérale 55. Une telle ouverture latérale permet d'une part un nettoyage de ces parties creuses comme il est nécessaire dans le domaine alimentaire. En outre l'ouverture latérale autorise une meilleure tolérance à la mise en place puisque la petite paroi enlevée ne gène pas l'introduction d'un ergot qui serait placé en décalage par rapport à l'alignement idéal.

## Revendications

1. Bac **(1)** gerbable et emboîtable par retournement comportant
- un fond **(2)** sensiblement rectangulaire,
- quatre parois **(3)** deux à deux adjacentes et deux à deux en vis-à-vis s'étendant depuis le fond,
- des piliers **(6)** faisant saillies sur une face extérieure **(7)** de deux parois opposées **(10 ; 17),**
- une ceinture supérieure extérieure **(8)** ceinturant des sommets des parois,
- **caractérisé en ce qu'**une face supérieure **(36)** de la ceinture comporte deux nervures de guidage **(37)** allongées selon deux paroi en vis-à-vis, et **en ce que** la ceinture comporte, au-dessus **de l'une de ces deux parois** vers chaque extrémité **(41)** de la nervure, deux ergots **(38 ; 43 ; 45)** tête bêche présentant d'un coté, vers la nervure, une rampe **(39 ; 42 ; 44)** et de l'autre coté une chute droite **(40),** et, au-dessus de l'autre **de ces deux parois** vers le centre de la nervure, deux ergots tête bêche présentant d'un coté, l'un vers l'autre, une rampe et de l'autre coté une chute droite.

2. Bac selon la revendication 1 **caractérisé en ce que**
- deux parois en vis-à-vis comportent chacune deux piliers placés selon des premières et deuxièmes positions,
- les premières positions sur une paroi étant différentes des deuxièmes positions sur une autre paroi
- la ceinture extérieure supérieure étant susceptible de recevoir sur une face supérieure des piliers d'un autre bac en appui dans une position relative identique de deux bacs superposés appelée position de gerbage,
- la ceinture extérieure supérieure comportant des renfoncements **(23 ; 25 ; 26 ; 28 ; 29)** situés sur la face intérieure de deux parois opposées comportant les piliers, lesdits renfoncements étant susceptible de recevoir en logement les piliers d'un autre bac en position relative inversée de deux bacs superposés appelée position d'emboîtement,
- les nervures et les ergots étant placés sur la ceinture en regard du sommet des parois qui reçoivent les piliers.

3. Bac selon l'une des revendications 1 à 2 **caractérisé en ce que** les piliers comportent une partie creuse **(46 ; 47)** coopérant avec les ergots.

4. Bac selon la revendication 3, **caractérisé en ce qu'**une partie creuse est ouverte latéralement **(55).**

5. Bac selon l'une des revendications 1 à 4 **caractérisé en ce que** les piliers comportent un chanfrein **(48)** afin de guider l'ergot dans une partie creuse des piliers lors d'un glissement desdits piliers sur les ergots.

6. Bac selon l'une des revendications 1 à 5 **caractérisé en ce qu'**une paroi comporte un orifice **(49)** d'évacuation de liquide,
- la ceinture à l'aplomb de cet orifice comportant un réceptacle **(50)** de goutte d'eau, ledit orifice d'évacuation ayant une largeur **(51)** suivant une direction parallèle au plan de la paroi sur laquelle elle est réalisée comprise dans une largeur **(52)** dudit réceptacle,
- ce réceptacle étant soutenu par une entretoise **(53)** perpendiculaire à la paroi situé au dessus dudit orifice d'évacuation.

## Claims

1. A stackable and reversibly nestable tray (1), comprising
- a substantially rectangular bottom (2),
- four walls (3), paired adjacently and opposingly, extending from the bottom,
- spacers (6) projecting from an outer face (7) of two opposing walls (10; 17).
- an upper outer belt (8) reinforcing the tops of the walls,
- **characterized in that** an upper face (36) of the belt has two guiding ribs (37) running lengthwise along two opposing walls and **in that** the belt has, above one of these two walls toward each end (41) of the rib, two lugs (38; 43; 45) head to tail forming a ramp (39; 42; 44) toward the rib on one side and a straight drop (40) on the other side, and, above either of the two walls toward the center of the rib, two lugs head to tail forming a ramp toward one another on one side and a straight drop on the other side.

2. A tray according to claim 1, **characterized in that**
- two opposing walls that each have two spacers placed according to first and second positions,
- the first positions on a wall being different than the second positions on another wall,
- the upper outer belt being able to support the outer face of spacers on another tray in a relatively identical position, as two stacked trays, called the stacked position,
- the upper outer belt having recesses (23; 25; 26; 28; 29) located on the inner face of two opposing walls that have spacers, said recesses being able to house the spacers of another tray in a relatively reversed position, as two stacked trays, called the nested position,
- the ribs and lugs being positioned on the belt opposite the top of the walls supporting the spacers.

3. A tray according to any one of claims 1 to 2, **characterized in that** the spacers have a grooved section (46; 47) corresponding with the lugs.

4. A tray according to claim 3, **characterized in that** a grooved section is laterally open (55).

5. A tray according to any one of claims 1 to 4, **characterized in that** the spacers have a beveled edge (48) to guide the lug into a grooved section of the spacers when said spacers slide on the lugs.

6. A tray according to any one of claims 1 to 5, **characterized in that** a wall has an opening (49) for liquid drainage,
- the belt directly below this opening having a water drop receptacle (50), said drainage opening having a width (51) parallel to the surface of the wall on which it exists, that includes the width (52) of said receptacle,
- this receptacle being supported by a brace (53) perpendicular to the wall located below said drainage opening.

## Patentansprüche

1. Stapelbare und durch Umdrehen schachtelbare Wanne (1) mit
- einem etwa rechteckigen Boden (2),
- vier Wänden (3), von denen jeweils zwei aneinander grenzen und zwei gegenüber liegen und sich aus dem Boden heraus erstrecken,
- Stützen (6), die an der Außenseite (7) zweier gegenüber liegender Wände (10; 17) hervorstehen,
- einem oberen äußeren Bund (8), der die Scheitelpunkte der Wände umgibt,
- **dadurch gekennzeichnet, dass** eine Oberseite (36) des Bundes zwei Führungsrippen (37) enthält, die sich über zwei gegenüberliegende Wände erstrecken, und dadurch, dass der Bund über einer dieser beiden Wände zu jedem Ende (41) der Rippe hin zwei entgegengesetzte Zentrierzapfen (38; 43; 45) enthält, die auf einer Seite in Richtung der Rippe eine Rampe (39; 42; 44), und auf der anderen Seite eine gerade abfallende Form (40) aufweisen, und über der anderen dieser beiden Wände, zur Mitte der Rippe hin, zwei entgegengesetzte Zentrierzapfen, die auf der einen Seite zueinander eine Rampe, und auf der anderen Seite eine gerade abfallende Form aufweisen.

2. Wanne nach Anspruch 1, **dadurch gekennzeichnet, dass**
- zwei gegenüber liegende Wände jeweils zwei Stützen enthalten, die entsprechend einer ersten und einer zweiten Stellung angebracht sind,
- die ersten Stellungen an einer Wand ungleich den zweiten Stellungen an einer anderen Wand sind
- der obere äußere Bund imstande ist, auf einer Oberseite Stützen einer anderen Wanne aufliegend aufzunehmen, wobei die beiden aufeinander gestellten Wannen zueinander dieselbe Stellung aufweisen, und diese die Stapelstellung genannt wird,
- wobei der obere äußere Bund zwei Vertiefungen (23; 25; 26; 28; 29) enthält, die sich an der Innenseite der beiden gegenüber liegenden Wände befinden, die die Stützen enthalten, wobei die genannten Vertiefungen imstande sind, in einer Art Aufnahme die Stützen einer anderen Wanne aufzunehmen, wobei die beiden aufeinander gestellten Wannen zueinander eine umgekehrte Stellung aufweisen, und diese die Schachtelstellung genannt wird,
- wobei die Rippen und die Zentrierzapfen auf dem Bund gegenüber dem Scheitelpunkt jener Wände angebracht sind, die die Stützen aufnehmen.

3. Wanne nach einem der Ansprüche 1 bis 2, **dadurch gekennzeichnet, das** die Stützen einen hohlen Abschnitt (46; 47) enthalten, in den die Zentrierzapfen eingreifen.

4. Wanne nach Anspruch 3, **dadurch gekennzeichnet, dass** ein hohler Abschnitt seitlich (55) offen ist.

5. Wanne nach einem der Ansprüche 1 bis 4, **dadurch gekennzeichnet, dass** die Stützen eine Fase (48) enthalten, um den Zentrierzapfen in einen hohlen Abschnitt der Stützen zu führen, wenn die besagten Stützen auf die Zentrierzapfen gleiten.

6. Wanne nach einem der Ansprüche 1 bis 5, **dadurch gekennzeichnet, dass** eine Wand eine Öffnung (49) zum Auslass von Flüssigkeiten enthält,
- wobei der Bund in der Flucht dieser Öffnung eine tropfenförmige Auffangmulde (50) enthält, und die besagte Auslassöffnung eine Breite (51) entsprechend einer Richtung parallel zur Wandebene aufweist, auf der sie ausgeführt ist, die in einer Breite (52) der besagten Auffangmulde enthalten ist,
- wobei diese Auffangmulde von einem Abstandhalter (53) gehalten wird, der normal zur Wand steht, die sich über der besagten Auslassöffnung befindet.
